# EUROPÄISCHE PATENTANMELDUNG

(11) **EP 1 782 714 A1**
(43) Veröffentlichungstag der Anmeldung: **09.05.2007**
(21) Anmeldenummer: 06121407.8
(22) Anmeldetag: 28.09.2006
(51) Int. Cl.: A47C 27/06

(54) **Federkern**

(30) Priorität: 08.11.2005 DE 102005053123
(71) Anmelder: AGRO Federkernproduktions GmbH, 49152 Bad Essen-Wittlage (DE)
(72) Erfinder: Grothaus, Wolfgang, 49152, Bad Essen (DE)
(74) Vertreter: Dantz, Jan Henning

(57) **Zusammenfassung**

Ein Federkern, mit einer Vielzahl schraubenförmig gewundener Federn (1), ist so ausgebildet, dass zumindest ein Teil der Federn (1) wenigstens in einem Endbereich in Längsachsrichtung im Sinne einer Ausbauchung 2,3 geformt ist.

## Beschreibung

Die Erfindung betrifft einen Federkern, mit einer Vielzahl schraubenförmig gewundener Federn.

Die Federn derartiger Federkerne werden üblicherweise aus Draht hergestellt und sind beispielsweise als Bonell- oder Tonnenfedern bekannt.

Die daraus gebildeten Federkerne sind in ihrem Federverhalten überlinear, d.h. gleichmäßig, wobei zu jedem Zeitpunkt der Benutzung des Federkernes der gleiche Härtegrad vorliegt.

Zur Verbesserung des Federungskomforts gehen Forderungen dahin, zunächst beim Benutzen einer den Federkern beinhaltenden Matratze ein weiches Einsinken bestimmter Körperregionen zu ermöglichen, ehe eine stärkere Unterstützung zum Tragen kommt.

Um dies zu erreichen, ist versucht worden, durch Aufbringen von Polsterungen eine gewisse Weichheit zu erzielen, jedoch ist dieses Aufpolstern der Matratze nicht geeignet, den Anforderungen im weitesten Sinne gerecht zu werden, zumal die Elastizität einer solchen Aufpolsterung nicht vergleichbar ist mit einer Federung.

Aus der DE 29722598U1 ist ein Federkern bekannt, bei dem eine Verbesserung des Liegekomforts dadurch erzielt werden soll, dass die Federn der einzelnen Reihen unterschiedlich hoch sind. Dies hat jedoch eine Veränderung der Federcharakteristik zur Folge, die prinzipiell kein befriedigendes Ergebnis mit sich bringt.

Darüber hinaus ist die Herstellung eines solchen Federkerns aufwendiger und problematischer als bei einem solchen, dessen Federn insgesamt gleich hoch sind.

Der Erfindung liegt daher die Aufgabe zugrunde, einen Federkern der gattungsgemäßen Art so weiter zu entwickeln, dass sein Liegekomfort bei geringstmöglichem Fertigungsaufwand verbessert wird.

Diese Aufgabe wird durch einen Federkern mit den Merkmalen des Anspruchs 1 gelöst.

Durch diese Ausbildung der einzelnen, insgesamt den Federkern bildenden Federn ergibt sich ein progressiveres Federverhalten, durch das eine sehr sensitive Federung erreicht wird, wobei sich die Oberfläche des Federkerns äußerst weich anfühlt.

In gewünschtem Umfang können insbesondere hervorstehende Körperregionen zunächst einmal tiefer in die Matratze einsinken, während nach einem Zusammendrücken der Ausbauchung eine härtere Federcharakteristik zur Wirkung kommt, die den Liegenden optimal stützt.

Durch die progressive Federkraft wird eine bemerkenswerte Erholung beispielsweise der Wirbelsäule erreicht, so dass der neue Federkern den gestellten Anforderungen an einen hohen Federungskomfort in optimaler Weise entspricht.

Nach einer vorteilhaften Weiterbildung der Erfindung ist vorgesehen, beide Endbereiche jeder Feder im Sinne einer Ausbauchung zu formen, wodurch sich neben dem optimierten Liegekomfort eine größere Belastungsfähigkeit des Federkerns ergibt.

Durch bereichsweise unterschiedliche Steigungen der Drahtwindung kann ebenfalls das Federverhalten der Feder beeinflusst werden, wobei ein zu den Enden hin flacher und zur Mitte hin steiler Anstieg die zunächst weiche und dann härtere Federung bei Benutzung des Federkerns unterstützt.

Die erfindungsgemäß ausgebildeten Federn können im Sinne eines Bonellfederkerns durch einen Spiraldraht miteinander verbunden sein. Bevorzugt finden sie jedoch als Taschenfedern Verwendung, d.h. sie sind von einer Gewebetasche umhüllt, wobei eine Mehrzahl von Federn einen Strang ergeben und diese Stränge, nebeneinander angeordnet, im Bereich der eingetaschten Federn miteinander verklebt sind. Hierbei erfolgt eine Verklebung beispielsweise durch einen Heißkleber, der an den Ausbauchungen aufgetragen ist.

Statt einer unmittelbaren Verklebung der Stränge können auch Zwischenlagen aus einem elastischen Stoff, vorzugsweise einem Schaumstoff, vorgesehen sein, die zwischen zwei Strängen angeordnet sind und mit den benachbarten Stränge verklebt sind.

Die Taschen, die die Federn einhüllen, sind der Form der neuen Feder angepasst. In an sich bekannter Weise werden zur Bildung der Taschen sich über die gesamte Länge eines Strangs erstreckende Gewebestreifen eingesetzt, die im Bereich zweier aufeinanderfolgender Federn durch Ultraschallschweißen, entsprechend der Form der Feder, miteinander verbunden werden, unter Ausbildung der besagten Taschen.

Zwischen den Federn, sowohl in einem Strang wie auch zwischen zwei Strängen, können auch anders geformte Federn angeordnet sein, beispielsweise Tonnenfedern, wobei dann die mittlere Ausbauchung der Tonne in die mittlere Einschnürung der neuen Feder eingesetzt ist. im Fall, dass eine neue Feder mit lediglich einer Ausbauchung zum Einsatz kommt, kann die gegenüberliegende Seite des Federkems durch die eingesetzten Tonnenfedern bestimmt werden, so dass sich eine Wendematratze mit unterschiedlichen Liegeeigenschaften ergibt.

Weitere vorteilhafte Ausbildungen der Erfindung sind in den Unteransprüchen gekennzeichnet.

Ausführungsbeispiele der Erfindung werden nachfolgend anhand der beigefügten Zeichnungen beschrieben.

Es zeigen:
- Figur 1: eine Einzelfeder eines erfindungsgemäßen Federkerns in einer Seitenansicht
- Figur 2: einen Teilausschnitt eines Federkerns ebenfalls in einer Seitenansicht
- Figur 3: den Teilausschnitt nach Figur 2 in einer Draufsicht
- Figur 4: einen Teilausschnitt eines weiteren Ausführungsbeispiels eines Federkerns in einer Seitenansicht.
- Figuren 5 u. 6: jeweils einen Teilausschnitt eines Federkerns im Verbindungsbereich zweier Einzelfedern

In der Figur 1 ist eine schraubenförmig gewundene Feder eines Federkerns dargestellt, die insgesamt mit dem Bezugszeichen 1 versehen sind.

An ihren beiden Endbereichen ist diese Feder 1 erfindungsgemäß im Sinne einer Ausbauchung 2,3 geformt, während der zwischenliegende, mittlere Teil als Taille 4 bezeichnet werden kann.

Es ist deutlich zu erkennen, dass ausgehend von einem kleinen Durchmesser der Windungen dieser sich ansteigend vergrößert, bis er sich anschließend wieder verringert und in den Bereich der Taille 4 übergeht, um sodann sich wieder zu erweitern und letztlich zu verringern, so dass sich die neue Form ergibt, die besonders deutlich in der Figur 2 erkennbar ist. Bezogen auf die Querachse der Feder 1 ist diese also spiegelsymmetrisch geformt.

In der Figur 2 sind nebeneinander liegende Federn 1 dargestellt, die von Taschen 5 umhüllt sind. Diese Taschen 5 bestehen aus einem textilen Material und fassen eine Reihe nebeneinander liegender einzelner Federn 1 zu einem Strang oder einer Reihe zusammen, wobei die Tasche 5 dadurch gebildet sind, dass zwar die einzelnen Federn 1 beidseitig überdeckende Gewebestreifen zwischen zwei einzelnen Feder durch Ultraschallverschweißung miteinander verbunden sind. Eine solche Schweißnaht ist in der Figur 3 mit dem Bezugszeichen 7 versehen.

In dieser Figur ist auch zu erkennen, dass zwischen zwei Federsträngen eine elastische Zwischenlage 6, vorzugsweise aus einem Schaumstoff angeordnet ist, die mit den beiden benachbarten Federsträngen verklebt ist und die somit ein Verbindungselement bildet. Die Zwischenlagen 6 in ihrer Gesamtheit führen daher zur Komplettierung des Federkerns.

Je nach Breite der Zwischenlage 6 verändert sich der Abstand der einzelnen Federstränge zueinander, wodurch sich naturgemäß eine Veränderung der Federcharakteristik des Federkerns ergibt.

Anstelle einer solchen Zwischenlage, die sich über die gesamte Länge der Federstränge erstreckt, können die zwischen zwei Federsträngen gebildeten Zwischenräume durch einzelne Zwischenstücke gefüllt sein, die ebenfalls mit den angrenzenden Federn 1 bzw. deren Taschen 5 verbunden sind. Solche Zwischenstücke können ebenfalls aus Schaumstoff gebildet sein, aber auch aus Federn, vorzugsweise Tonnenfedern, bestehen. In diesem Fall liegen die Tonnenfedern seitlich an den Taillen 4 der angrenzenden Federn 1 an. Bei dem in der Figur 4 gezeigten Ausführungsbeispiel weist die Feder 1 lediglich an einem Ende eine Ausbauchung 2 auf, während sich der verjüngte Teil, d.h. die Taille 4 bis in den anderen Endbereich fortsetzt.

Entsprechend dieser Ausformung liegt im Bereich der Taille 4 einer Tonnenfeder 9 an, die ebenfalls als Taschenfeder ausgebildet ist und deren Tasche mit der Tasche der Feder 1 verbunden ist, vorzugsweise durch Verkleben.

In diesem Fall überragt die Tonnenfeder 9 die Feder 1, auf der der Ausbauchung 2 gegenüberliegenden Seite, sodass eine sogenannte Wendematratze gebildet ist, deren Federcharakteristik auf beiden Seiten unterschiedlich ist.
Eine Verbindung der Reihen kann beispielsweise durch Deckschichten 10 erfolgen, die aus einem Vlies bestehen und auf der einen Seite mit den ausgebauchten Federn 1 und auf der anderen Seite mit den Tonnenfedern 9 verbunden sind. Durch die unterschiedlichen Federcharakteristiken der beiden Gebrauchsseiten ergeben sich naturgemäß verschiedene Liegeeigenschaften, sodass hierdurch individuellen Wünschen entsprochen werden kann.

In den Figuren 5 und 6 ist jeweils als Einzeleinheit ein Verbindungsbereich zu erkennen, durch den die beidseitig die einzelnen Federn 1 überdeckenden Gewebestreifen zwischen zwei Federn 1 miteinander verbunden sind, wodurch die Taschen 5 gebildet sind.

Dabei ist zu erkennen, dass die Schweißnähte 7 derart angeordnet sind, dass die Federn 1 fest in den Taschen 5 eingespannt sind, so dass eine seitliche Auslenkung praktisch ausgeschlossen ist.

Während der Zwischenbereich zwischen zwei außenliegenden Schweißnähten 7, die jeweils eine Tasche 5 begrenzen, bei dem in der Figur 5 gezeigten Ausführungsbeispiel durch weitere Schweißnähte 7 verstärkt ist, ist dieser Zwischenbereich bei dem in der Figur 6 gezeigten Beispiel frei von solchen zusätzlichen Schweißnähten.

Prinzipiell ist durchaus auch die Kombination mit anderen Federn möglich, je nachdem welche Liegeeigenschaften gewünscht sind.

### Bezugszeichenliste

1. Feder
2. Ausbauchung
3. Ausbauchung
4. Taille
5. Tasche
6. Zwischenablage
7. Schweißnaht
8. Klebstelle
9. Tonnenfeder
10. Deckschicht

## Patentansprüche

1. Federkern, mit einer Vielzahl schraubenförmig gewundener Federn (1), **dadurch gekennzeichnet, dass** zumindest ein Teil der Federn (1) wenigstens in einem Endbereich in Längsachsrichtung im Sinne einer Ausbauchung 2,3 geformt ist.

2. Federkern nach Anspruch 1, **dadurch gekennzeichnet, dass** beide Endbereiche der Feder (1) mit einer Ausbauchung 2,3 versehen sind, zwischen denen eine Taille (4) ausgebildet ist.

3. Federkern nach Anspruch 1 oder 2, **dadurch gekennzeichnet, dass** die Steigungen der Windungen des Federdrahtes gleich oder bereichsweise unterschiedlich sind.

4. Federkern nach einem der vorhergehenden Ansprüche, **dadurch gekennzeichnet, dass** die Steigung der Windungen zu den jeweiligen Endbereichen flacher oder steiler und in Richtung der Taille (4) steiler bzw. flacher ist.

5. Federkern nach einem der vorhergehenden Ansprüche, **dadurch gekennzeichnet, dass** die Federn (1) im Sinne eines Bonellfederkernes durch einen Spiraldraht miteinander verbunden sind.

6. Federkern nach einem der vorhergehenden Ansprüche, **dadurch gekennzeichnet, dass** die Federn (1) als Taschenfedern ausgebildet sind.

7. Federkern nach einem der vorhergehenden Ansprüche, **dadurch gekennzeichnet, dass** eine Reihe von Taschenfedern zu einem Federstrang verbunden sind.

8. Federkern nach einem der vorhergehenden Ansprüche, **dadurch gekennzeichnet, dass** ein Federstrang mit dem benachbarten Federstrang im Bereich der Ausbauchung (2) der einzelnen Taschenfedern miteinander verklebt sind.

9. Federkern nach einem der vorhergehenden Ansprüche, **dadurch gekennzeichnet, dass** zwischen zwei Federsträngen eine elastische Zwischenlage (6) angeordnet ist.

10. Federkern nach einem der vorhergehenden Ansprüche, **dadurch gekennzeichnet, dass** die Zwischenlage (6) aus einem Schaumstoff besteht.

11. Federkern nach einem der vorhergehenden Ansprüche, **dadurch gekennzeichnet, dass** die Zwischenablage (6) mit den Taschenfedern bzw. mit den Federsträngen verklebt ist.

12. Federkern nach einem der vorhergehenden Ansprüche, **dadurch gekennzeichnet, dass** in dem durch mehrere Federn (1) gebildeten Zwischenraum eine gegenüber den Federn (1) unterschiedliche Feder eingesetzt ist.

13. Federkern nach einem der vorhergehenden Ansprüche, **dadurch gekennzeichnet, dass** die unterschiedliche Feder als Tonnenfeder (9) ausgebildet ist.

14. Federkern nach einem der vorhergehenden Ansprüche, **dadurch gekennzeichnet, dass** die Tonnenfeder (9) in den Taillen (4) der zugeordneten Federn einliegt.

15. Federkern nach einem der vorhergehenden Ansprüche, **dadurch gekennzeichnet, dass** die Tonnenfeder (9) die Federn (1) einseitig überragt.

16. Federkern nach einem der vorhergehenden Ansprüche, **dadurch gekennzeichnet, dass** die Federn (1) in ihrer Gesamtheit und/oder die Tonnenfedern (9) jeweils durch eine Deckschicht (10) miteinander verbunden sind.
